# EUROPÄISCHE PATENTANMELDUNG

(11) **EP 4 782 075 A1**
(43) Veröffentlichungstag der Anmeldung: **29.07.2026**
(21) Anmeldenummer: 25154543.0
(22) Anmeldetag: 28.01.2025
(51) Int. Cl.: A63B 23/20

(54) **ARBEITSGERÄT ZUR AKTIVIERUNG DER BECKENBODENMUSKULATUR**

(71) Anmelder: Alonea AG, 8472 Seuzach (CH)
(72) Erfinder: Fuchs, Fritz, 8610 Uster (CH); Egli, Wendelin Kilian, 8472 Seuzach (CH)
(74) Vertreter: Rutz & Partner

(57) **Zusammenfassung**

Das Arbeitsgerät (1), das zur Aktivierung der Beckenbodenmuskulatur von Anwendern vorgesehen ist, umfasst eine Steuereinheit (3), die eine Rechnereinheit, eine Speichereinheit, ein Anwendermodul (31), welches zur Umwandlung von Daten und elektrischen Signalen geeignet ist, und ein Anwenderprogramm (30) aufweist, mittels dessen dem Anwendermodul (31) Aktivierungssignale zuführbar und vom Anwendermodul (31) abgegebene Anwendersignale verarbeitbar sind, und eine zur Interaktion mit dem Anwender vorgesehenen Schnittstelleneinheit (2)
- mit wenigstens einem Aktivator (21A, 21B), der drahtlos oder drahtgebunden mit dem Anwendermodul (31) verbunden und zur Übertragung der Aktivierungssignale an die Beckenbodenmuskulatur vorgesehen ist;
- mit wenigstens einem durch Muskelkraft der Beckenbodenmuskulatur betätigbaren Kraftaufnehmer (22A, 22B);
- mit wenigstens einem Übertragungsmedium (221A, 221B; 222) zur Übertragung der Muskelkraft der Beckenbodenmuskulatur; und
- mit wenigstens einem Messfühler (23A, 23B), der einerseits mit dem wenigstens einen Kraftaufnehmer (22A, 22B) gekoppelt und andererseits drahtlos oder drahtgebunden mit dem Anwendermodul (31) verbunden und zur Abgabe von erfassten Anwendersignalen vorgesehen ist, die zu der auf den Kraftaufnehmer (22A, 22B) ausgeübten Muskelkraft der Beckenbodenmuskulatur korrespondieren;
wobei das Anwenderprogramm (30)
- einerseits zur Implementierung wenigstens eines Arbeitsprozesses vorgesehen ist, während dessen dem wenigstens einen Aktivator (21A, 21B) Aktivierungssignale zuführbar und durch Muskelkraft der Beckenbodenmuskulatur ausgelöste Anwendersignale mittels des wenigstens einen Messfühlers (23A, 23B) erfassbar und zum Anwenderprogramm (30) übertragbar sind; und
- andererseits zur Überwachung des Auftretens und zur Bearbeitung von Anwendersignalen mit Bezug zu abgegebenen Aktivierungssignalen vorgesehen ist, um Anwenderinformationen zu ermitteln.

## Beschreibung

Die Erfindung betrifft ein Arbeitsgerät zur Aktivierung der Beckenbodenmuskulatur.

Der Beckenboden ist der untere Abschluss des kleinen Beckens. Er besteht aus drei Muskelschichten, die nur enge Öffnungen für den Darm, die Harn- und Geschlechtsorgane aufweisen. Von innen nach aussen sind dies, Diaphragma pelvis als stärkste grösste Schicht, Diaphragma urogenitale, eine trapezförmige Muskelplatte, die beidseits von kräftigem Bindegewebe bedeckt ist, und die äussere Schliessmuskelschicht, die als äussere Beckenbodenmuskulatur verschiedene Muskeln umfasst. Die drei Muskelschichten sind fächerartig übereinander angeordnet und stehen an mehreren Stellen über Muskelfasern und Faszien miteinander in Verbindung.

Die Beckenbodenmuskulatur sorgt für den muskulären Verschluss des Beckens. Gemeinsam mit dem Zwerchfell und den Bauchmuskeln umspannt sie den Bauchinhalt. Bei einer Druckerhöhung im Bauchraum fängt sie elastisch den Druck der Beckenorgane, wie Rektum, Harnblase, Uterus, Ovar, Vagina und akzessorischen Geschlechtsdrüsen ab. Sie sichert damit die Lage der Bauch- und Beckenorgane und unterstützt den Verschluss von Anus und Urethra.

Das beschriebene Muskelsystem ist somit für den Körperzustand und zahlreiche Körperfunktionen sowie Körperhaltung und Wohlbefinden von zentraler Bedeutung und sollte durch körperliche Ertüchtigung stets in gutem Zustand gehalten werden.

Aus dem Stand der Technik sind zahlreiche Trainingsgeräte bekannt, welche es erlauben, die Beckenbodenmuskulatur für Trainingszwecke zu trainieren. Die Beckenbodenmuskulatur kann durch Kontraktion und Relaxation auf das Trainingsgerät einwirken, wodurch die Beckenbodenmuskulatur aktiviert wird.

Die US2024149112A1 offenbart ein Trainingsgerät, das einen unter Einwirkung von Muskelkraft deformierbaren Druckkraftaufnehmer, in dem ein gelartiges, flüssiges oder gasförmiges Medium vorgesehen ist, und wenigstens einen Messfühler, an dem das Medium anliegt und mittels dessen der Druck des Mediums und somit die einwirkenden Muskelkraft der Anwender messbar ist. Der Messfühler ist mit einem Computersystem verbunden, mittels dessen Messdaten aufgezeichnet werden. Die Messergebnisse sind auf einem Bildschirm darstellbar.

Die US20070287610A1 offenbart ein Trainingsgerät zum Stimulieren der Beckenbodenmuskulatur, das einen schlauchförmigen Druckkraftaufnehmer umfasst, der innerhalb des Schritts eines menschlichen Körpers durch Betätigung des Muskelsystems der Beckenbodenmuskulatur deformierbar ist. Der schlauchförmige Druckkraftaufnehmer besteht aus einem elastischen Zylinder, der mit einer Flüssigkeit gefüllt und beidseitig abgeschlossen ist. Auf den schlauchförmigen Druckkraftaufnehmer ausgeübte Kräfte sind mittels eines Messfühlers erfassbar, sodass das aktuelle Training und der Trainingsfortschritt überwacht werden können. Aus der US20070287610A1 ist ferner bekannt, dass Muskeln durch Vibrationen im Bereich von 20 Hz bis 50 Hz mit Amplituden von bis zu 3 mm effizient trainiert werden können. Dies kann entweder bei entspannten Muskeln oder auch während einer Muskelkontraktion erfolgen.

Das Training der Beckenbodenmuskulatur erfolgt mittels der genannten Trainingsgeräte nach vorgegebenen Bedienungsanleitungen, nach Anleitungen online über ein elektronisches Gerät oder nach Erfahrungen der Anwender.

Bei Trainingsgeräten mit einer Steuereinheit ist ferner oft möglich, dass Anwender eines von mehreren Trainingsprogrammen wählen können, welches deren Physis entspricht. Beispielsweise können das Alter, die Körpergrösse und das Körpergewicht gewählt werden, wonach die Steuereinheit passende Trainingsprogramme zur Auswahl bereitstellt.

Eine individuelle Anpassung der Behandlung an die Physis der jeweiligen Anwenders ist jedoch nur beschränkt möglich, da jede Person unterschiedliche Gewohnheiten aufweist und unterschiedlichen Einflussfaktoren ausgesetzt ist. Personen mit gleichem Alter, gleicher Körpergrösse und gleichem Körpergewicht können aufgrund anderer Einflussfaktoren, wie genetischer Faktoren, Verhaltensweisen (körperliche Belastung bei Arbeit oder Sport, Bewegungsverhalten), Problemen der Atemwege (regelmässiges Husten), Problemen des Verdauungstrakts, Genussmittelkonsum, beispielsweise permanente Schwächen oder temporäre Verspannungen aufweisen. Bei Frauen wird vorzugsweise berücksichtigt, ob und wie oft und auf welche Art (natürliche Geburt oder Kaiserschnitt) sie schon geboren haben. Relevant ist ferner, ob bei den Anwendern Unfälle aufgetreten sind oder Operationen durchgeführt wurden.

Fehlfunktionen der Beckenbodenmuskulatur sind oft auf neuromuskuläre Erkrankungen zurückzuführen, die verschiedene Ursachen haben und zu einer Vielzahl von Symptomen führen können. Diese Erkrankungen betreffen die Nerven, die die Muskeln des Beckenbodens steuern, und können zu Muskelschwäche, Muskelschwund und Funktionsverlust führen. Häufige neuromuskuläre Erkrankungen der Beckenbodenmuskulatur sind Motoneuronerkrankungen, welche die Signalübertragung vom Gehirn über das Rückenmark zur Beckenmuskulatur betreffen, Erkrankungen der peripheren Nerven, neuromuskuläre Verbindungstörungen, welche die Kommunikation zwischen Nerven und Muskeln beeinträchtigen, oder Myopathien, welche das Muskelgewebe direkt betreffen.

Der individuelle physische Zustand des neuromuskulären Systems der Anwender wird bei der Behandlung der Beckenbodenmuskulatur mit bekannten Trainingsgeräten daher nicht oder nur ungenügend berücksichtigt, weshalb Trainingserfolge oder Behandlungserfolge kaum oder nur langsam eintreten.

Ein gegebenenfalls eingestellter und möglicherweise visualisierter Trainingsprozess läuft daher nach einem vorgegebenen festen Muster ab. Sofern die Anwender das gewählte Trainingsprogramm als unpassend empfinden, muss dieses entweder weitergeführt, abgebrochen oder durch manuellen Eingriff modifiziert werden, was in der Regel Schwierigkeiten bereitet.

Zu beachten ist ferner, dass Trainingsprogramme nach mehrfacher Durchführung oft als langweilig empfunden werden und sich die Motivation zur Durchführung des Trainings entsprechend reduziert.

Der vorliegenden Erfindung liegt daher die Aufgabe zugrunde, ein verbessertes Arbeitsgerät zur Aktivierung der Beckenbodenmuskulatur zu schaffen.

Anhand des Arbeitsgeräts sollen durch die Aktivierung der Beckenbodenmuskulatur der Zustand und die Funktionen der Beckenbodenmuskulatur, insbesondere der Zustand und die Funktionen des neuromuskulären Systems der Beckenbodenmuskulatur individuell feststellbar sein, sodass physiologische und/oder medizinische Erkenntnisse gewonnen werden und eine angepasste Behandlung oder ein angepasstes Training verordnet und entweder durch das Arbeitsgerät direkt oder durch einen Physiotherapeuten durchgeführt werden kann.

Das Arbeitsgerät soll es somit ermöglichen, eine gesamtheitliche Analyse der Beckenbodenmuskulatur durchzuführen, um die Muskelaktivität oder Muskelinaktivität zu bestimmen und eine individuelle Bewertung des Zustands der Beckenbodenmuskulatur oder des neuromuskulären Systems der Beckenbodenmuskulatur zu ermöglichen.

Die Ermittlung relevanter Zustandsdaten soll rasch und präzise durchführbar sein, sodass entsprechende Zustandsdaten für die weitere Verwendung durch das Arbeitsgerät oder einen Physiotherapeuten zur Verfügung stehen.

Nach Feststellung des Zustands der Beckenbodenmuskulatur soll die Behandlung oder das Training mit höherer Effizienz durchführbar sein, insbesondere um geschwächte Teile der Muskulatur gezielt zu fördern.

Sofern das Arbeitsgerät als Trainingsgerät verwendet wird, sollen Arbeitsprozesse durchführbar sein, welche das Training der Anwender steuern oder unterstützen. Vorzugsweise sollen die Arbeitsprozesse, insbesondere die Interaktion zwischen einem Analyseprozess und einem Trainingsprozess dynamisch ablaufen und während des Gebrauchs des Arbeitsgeräts kontinuierlich optimiert werden.

Die Optimierung des Arbeitsgeräts zur Aktivierung der Beckenbodenmuskulatur soll in vielfältiger Weise möglich sein, sodass eine optimierte, angenehme und abwechslungsreiche Behandlung der Beckenbodenmuskulatur realisierbar ist.

Vorzugsweise sollen Muskelpartien mittels des Arbeitsgeräts vorteilhaft konditioniert werden können. Mittels des Arbeitsgeräts soll die Muskulatur vorteilhaft behandelt werden, sodass der Muskelapparat optimal funktioniert und sich ein Wohlbefinden seitens der Anwender einstellt.

Die Optimierung des Arbeitsgeräts soll maschinell und/oder durch die Anwender möglich sein, sodass die Anwender bevorzugte Behandlungen wählen oder neu entdecken können.

Zwischen den Anwendern und dem Arbeitsgerät soll ferner unidirektional in die eine oder andere Richtung oder bidirektional eine Kommunikation möglich sein. Vorzugsweise soll das Arbeitsgerät das Verhalten der Anwender beeinflussen oder steuern können und/oder die Anwender das Verhalten des Arbeitsgeräts beeinflussen oder steuern können.

Vorzugsweise soll mittels dieser Kommunikation eine motivierende und spielerische Steuerung des Arbeitsprozesses oder Trainingsprozesses möglich sein.

Weiterhin soll mittels dieser Kommunikation das Arbeitsgerät vorzugsweise steuerbar sein, um beispielsweise in ein Trainingsprogramm einzugreifen oder Parameter des Trainings zu ändern.

Mittels des Arbeitsgeräts sollen vorzugsweise alle Muskeln der Beckenbodenmuskulatur vorzugsweise selektiv aktivierbar oder reaktivierbar sein.

Das Arbeitsgerät soll vorzugsweise individuell an die physischen Eigenschaften der Anwender angepasst werden können, sodass das Arbeitsgerät beispielsweise auch von verschiedenen Anwendern verwendet werden kann, deren physische Eigenschaften, beispielsweise hinsichtlich der körperlichen Abmessungen, der Muskeltopographie, erfolgter Geburten, Verletzungen oder medizinischer Eingriffe, wesentlich voneinander abweichen.

Das Arbeitsgerät soll einfach und kostengünstig aufgebaut sein, sodass es kostengünstig hergestellt werden kann.

Die Lösung dieser Aufgabe gelingt mit einem Arbeitsgerät nach Anspruch 1. Vorteilhafte Ausgestaltungen der Erfindung sind in weiteren Ansprüchen definiert.

Das Arbeitsgerät, das zur Aktivierung der Beckenbodenmuskulatur von Anwendern vorgesehen ist, umfasst
eine Steuereinheit, die eine Rechnereinheit, eine Speichereinheit, ein Anwendermodul, welches zur Umwandlung von Daten und elektrischen Signalen geeignet ist, und ein Anwenderprogramm aufweist, mittels dessen dem Anwendermodul Aktivierungssignale zuführbar und vom Anwendermodul abgegebene Anwendersignale verarbeitbar sind, und
eine zur Interaktion mit dem Anwender vorgesehene Schnittstelleneinheit
   - mit wenigstens einem Aktivator, der drahtlos oder drahtgebunden mit dem Anwendermodul verbunden und zur Übertragung der Aktivierungssignale an die Beckenbodenmuskulatur vorgesehen ist;
   - mit wenigstens einem durch Muskelkraft der Beckenbodenmuskulatur betätigbaren Kraftaufnehmer;
   - mit wenigstens einem Übertragungsmedium zur Übertragung der Muskelkraft der Beckenbodenmuskulatur; und
   - mit wenigstens einem Messfühler, der einerseits mit dem wenigstens einen Kraftaufnehmer gekoppelt und andererseits drahtlos oder drahtgebunden mit dem Anwendermodul verbunden und zur Abgabe von erfassten Anwendersignalen vorgesehen ist, die zu der auf den Kraftaufnehmer ausgeübten Muskelkraft der Beckenbodenmuskulatur korrespondieren;
wobei das Anwenderprogramm
   - einerseits zur Implementierung wenigstens eines Arbeitsprozesses vorgesehen ist, während dessen dem wenigstens einen Aktivator
   Aktivierungssignale zuführbar und durch Muskelkraft der Beckenbodenmuskulatur ausgelöste Anwendersignale mittels des wenigstens einen Messfühlers erfassbar und zum Anwenderprogramm übertragbar sind; und
- andererseits zur Überwachung des Auftretens und zur Bearbeitung von Anwendersignalen mit Bezug zu abgegebenen oder zu den abgegebenen Aktivierungssignalen vorgesehen ist, um Anwenderinformationen zu ermitteln.

Durch Auswertung der Anwendersignale sind Anwenderinformationen in Bezug zu abgegebenen oder zu den abgegebenen Aktivierungssignale ermittelbar, insbesondere
a) die Verzögerung der Einwirkung der Muskelkraft, und/oder
b) den Verlauf der ausgeübten Muskelkraft, und/oder
c) die Dauer der ausgeübten Muskelkraft, und/oder
d) die Intensität der ausgeübten Muskelkraft, und/oder
e) den Ort der Einwirkung der Muskelkraft, und/oder
f) reagierende oder nicht reagierende Muskeln, und/oder
g) die Kontrolle oder Koordination der Muskeln, und/oder
h) eine Kombination davon
betreffen.

Beispielsweise wird der Verlauf der Muskelkraft über eine einzelne Muskelkontraktion oder über mehrere Muskelkontraktionen ausgewertet. Die Auswertung der Anwendersignale erfolgt vorzugsweise in Bezug oder unter Berücksichtigung des gesamten Arbeitsprozesses, wobei wenigstens ein Aktivierungssignal als Orientierungspunkt verwendet wird.

Im Verlauf einer Sequenz von Muskelkontraktionen nimmt die Fähigkeit des Muskels, Kraft zu erzeugen, ab und es tritt eine Muskelermüdung auf. Es wird daher vorzugsweise geprüft, ob diese Muskelermüdung oder der Verlauf der Kraftreduktion innerhalb oder ausserhalb eines Erwartungsbereichs liegt. Die Muskelermüdung ist normalerweise von der Temperatur abhängig, weshalb vorzugsweise einer oder mehrere weitere Parameter bei der Auswertung der Anwendersignale und der Gewinnung der Anwenderinformationen berücksichtigt werden.

Ein Arbeitsprozess wird vorzugsweise durch Abgabe wenigstens eines Aktivierungssignals über die Schnittstelleneinheit gestartet. Ein Arbeitsprozess kann eine oder mehrere Muskelgruppen einfach oder mehrfach aktivieren.

Ein Arbeitsprozess kann grundsätzlich auch durch weitere Aktivierungssignale ausgelöst werden, die nicht über die Schnittstelleneinheit abgegeben werden. Beispielsweise werden akustische oder optische Aktivierungssignale direkt von der Steuereinheit oder über weitere Aktivatoren oder Module abgegeben und die Anwendersignale in Bezug auf die abgegebenen Aktivierungssignale ausgewertet. Beispielsweise werden akustische Systeme, Beleuchtungssysteme oder elektrische oder elektronische Vorrichtungen alternativ oder ergänzend als externe Aktivatoren eingesetzt. Externe Aktivatoren werden beispielsweise in Fitnesszentren ergänzend eingesetzt, um die Motivation und Leistungsbereitschaft der Anwender zu erhöhen.

Besonders wertvoll ist jedoch die Abgabe von Aktivierungssignale über die Schnittstelleneinheit und die Auswertung der Anwendersignale bezüglich dieser Aktivierungssignale, da die Abgabe der Aktivierungssignale und die Gewinnung der Anwendersignale in dem Bereich erfolgt, für den die Anwenderinformationen ermittelt werden sollen. Erst durch Abgabe von Aktivierungssignale über die Schnittstelleneinheit ist die erwünschte Kommunikation mit der Beckenbodenmuskulatur oder dem neuromuskulären System vollständig möglich.

Mittels der Steuereinheit sind Arbeitsprozesse programmierbar und/oder steuerbar. Die Steuereinheit umfasst vorzugsweise eine zur Abgabe von Informationen oder optischen oder akustischen Aktivierungssignalen vorgesehene Ausgabeeinheit, wie einen Bildschirm oder einen Lautsprecher. In vorzugsweisen Ausgestaltungen können Aktivierungssignale daher auch direkt von der Steuereinheit abgegeben werden.

Vorzugsweise umfasst die Steuereinheit eine zur Eingabe von Anwenderangaben oder Steuerinformationen dienende Eingabeeinheit, über die der aktuelle Arbeitsprozess oder ein weiterer Arbeitsprozess durch die Anwender steuerbar oder programmierbar ist. Die Ausgabeeinheit und die Eingabeeinheit sowie die weiteren Module der Steuereinheit können in einem einzigen Gerät, beispielsweise einem Tabletcomputer oder einem Mobiltelefon angeordnet sein, welches typischerweise mehrere Eingabeeinheiten und Ausgabeeinheiten aufweist.

Das Arbeitsgerät umfasst ein Schnittstellenmodul, das geeignet ist, die Muskelkraft durch die Schnittstelleneinheit in elektrische Signale zu handeln und zur Steuereinheit zu übertragen. Die Krafteinwirkung erfolgt über das wenigstens eine Übertragungsmedium, das vorzugsweise integraler Bestandteil des Kraftaufnehmers oder mit dem Kraftaufnehmer gekoppelt ist.

Als Übertragungsmedium wird vorzugsweise ein mechanisches Kraftübertragungssystem eingesetzt, das vorzugsweise integraler Bestandteil des Kraftaufnehmers ist und das dazu dient, die einwirkende Muskelkraft auf den wenigstens einen Messfühler zu übertragen.

Messsysteme dieser Art sind beispielsweise aus der Wägetechnik bekannt. Beispielsweise kann ein Hebelsystem oder ein System mit einer Feder eingesetzt werden, deren Ausdehnung unter Einwirkung der Federkraft messbar ist. In vorzugsweisen Ausgestaltungen ist ein Wandsystem vorgesehen, das ein flüssiges oder gasförmiges weiteres Übertragungsmedium oder einen Behälter mit einem flüssigen oder gasförmigen Übertragungsmedium umfasst. Die Muskelkraft wird in diesem Fall über ein oder zwei Wandelemente seriell auf das flüssige oder gasförmige Übertragungsmedium übertragen.

Der wenigstens eine Messfühler kann ein Kraftmessfühler, wie ein Dehnungsmessstreifen (DMS), ein piezoelektrischer Sensor, ein hydraulischer Kraftsensor oder ein optischer Sensor sein, der beispielsweise die Biegung oder Kompression eines Federelements misst, auf das die Muskelkraft übertragen wird. Als Druckmessfühler, auf die ein flüssiges oder gasförmiges Übertragungsmedium einwirkt, sind beispielsweise Absolutdrucksensoren, Differenzdrucksensoren, oder Relativdrucksensoren einsetzbar.

Das Arbeitsgerät, das als Analysegerät und/oder Trainingsgerät einsetzbar ist, kann verschiedene Funktionen erfüllen und ist für beliebige Anwender geeignet. Mit der Formulierung die Anwender ist jeweils eine Anwenderin oder ein Anwender bezeichnet. Das Arbeitsgerät ist gleichzeitig ein Kommunikationsgerät, über das eine Kommunikation zwischen den Anwendern und dem Steuerprogramm möglich wird. Es können Informationen unidirektionalen oder bidirektional über die Schnittstelleneinheit übertragen werden. Die Aktivierungssignale können dabei lediglich dem Training oder der Anregung der Anwender dienen oder auch Instruktionen enthalten. Mittels des Arbeitsprogramms können Arbeitsprozesse und Trainingsprozesse spielerisch und auch unterhaltsam gestaltet werden, sodass die Motivation zur Nutzung des Arbeitsgeräts auch nach längerer Benutzung sehr hoch bleibt. Ergänzend können Informationen auch akustisch und/oder optisch ausgegeben werden.

Das Arbeitsgerät kann wahlweise der Analyse des Zustands der Beckenbodenmuskulatur der Anwender dienen. Alternativ kann das Arbeitsgerät dem optimierten Training der Beckenbodenmuskulatur oder des diesbezüglichen neuromuskulären Systems der Anwender dienen. Bevorzugt dient das Arbeitsgerät sowohl der Analyse des Zustands der Beckenbodenmuskulatur als auch dem Training der Beckenbodenmuskulatur der Anwender. Sowohl zur Analyse als auch zum Training der Beckenbodenmuskulatur der Anwender ist die Aktivierung der Beckenbodenmuskulatur zwingend erforderlich. Zwischen dem Analyseprozess und dem Trainingsprozess erfolgt vorzugsweise eine Interaktion. Der Zustand der Beckenbodenmuskulatur kann regelmässig überprüft und der Trainingsprozess entsprechend optimiert werden.

Die Arbeitsvorrichtung umfasst zwei wesentliche Einheiten, nämlich die Steuereinheit und die Schnittstelleneinheit, die als Man/Woman-Machine-Interface dient, um mit den Anwendern zu kommunizieren. Die Steuereinheit umfasst zumindest eine Rechnereinheit, eine Speichereinheit, ein elektrisches und/oder elektronisches Anwendermodul, welches beispielsweise mit einem Signalprozessor ausgerüstet und zur Umwandlung von Daten und elektrischen Signalen geeignet ist, und ein Anwenderprogramm, mittels dessen dem Anwendermodul Aktivierungssignale zuführbar und vom Anwendermodul abgegebene Anwendersignale verarbeitbar sind.

Als Aktivierungssignale werden Signale bezeichnet, die von der Steuereinheit über die Schnittstelleneinheit zur Beckenbodenmuskulatur übertragen werden, und die entlang dem Übertragungsweg zur Beckenbodenmuskulatur verschiedene Ausgestaltungen, Energieformen und Signalformen annehmen können. Von der Rechnereinheit werden Aktivierungssignale beispielsweise digital an das Anwendermodul übertragen, in dem vorzugsweise ein Digital/Analog-Wandler vorgesehen ist. Vom Anwendermodul werden Aktivierungssignale beispielsweise als elektrische, hydraulische oder pneumatische Signale zum wenigstens einen Aktivator übertragen, der die Aktivierungssignale gegebenenfalls in eine andere Energieform gewandelt an den Körper der Anwender, insbesondere die Beckenbodenmuskulatur überträgt.

Als Anwendersignale werden Signale bezeichnet, die von den Anwendern über die Kraftaufnehmer, den wenigstens einen Messfühler und das Anwendermodul zur Steuereinheit übertragen werden. Vom Messfühler werden beispielsweise elektrische Signale zum Anwendermodul übertragen, in dem vorzugsweise ein Analog/Digital-Wandler vorgesehen ist, von dem digitalisierte Anwendersignale zur Rechnereinheit übertragen werden.

Vorzugsweise sind in der Steuereinheit, gegebenenfalls im Anwenderprogramm, wenigstens erste und/oder zweite und/oder dritte Arbeitsinformationen gespeichert.

Entsprechend den ersten Arbeitsinformationen sind für einen ausgewählten Arbeitsprozess, gegebenenfalls unter Berücksichtigung zuvor ermittelter Anwenderinformationen, Aktivierungssignale für alle Aktivatoren oder individuell für wenigstens einen Aktivator zeitgleich oder zeitversetzt generierbar. Entsprechend den ersten Arbeitsinformationen und/oder den ermittelten Anwenderinformationen können mittels Abgabe entsprechender Aktivierungssignale an den wenigstens einen Aktivator Prozessinformationen, insbesondere Startinformationen, Richtungsinformationen, Ortsinformationen, Intensitätsinformationen, Leistungsinformationen, an die Anwender übertragen werden. Alternativ oder zusätzlich kann anhand der ersten Arbeitsinformationen und/oder der ermittelten Anwenderinformationen der Arbeitsprozess gesteuert werden.

Die zweiten Arbeitsinformationen sind mit den ermittelten Anwendersignalen vergleichbar, um bei einer Übereinstimmung der Arbeitsinformationen und der ermittelten Anwenderinformationen weitere Informationen, beispielsweise Steuerinformationen zu gewinnen, die durch die Anwender mittels Kraftausübung auf den wenigstens einen Kraftaufnehmer erzeugbar sind mittels denen der Arbeitsprozess steuerbar ist. Entsprechend den zweiten Arbeitsinformationen können Steuerbefehle der Anwender aus den Anwenderinformationen extrahiert werden. Durch bestimmte Muskelkontraktionen können gemäss einem Kommunikationsprotokoll oder einem Morse-Alphabet Anwenderinformationen mit Steuerbefehlen an die Steuereinheit übertragen werden. Sofern beispielsweise eine Muskelkontraktionen über eine längere Zeit aufrechterhalten wird, kann dies als Steuerbefehl interpretiert werden, mittels dessen die Anwender beispielsweise den Beginn, den Abbruch oder den Unterbruch eines Trainings signalisieren. Durch eine weitere Muskelkontraktionen oder Folge von Muskelkontraktionen kann beispielsweise die Wiederaufnahme des Trainings signalisiert werden. Es können beliebige Befehle oder Instruktionen definiert werden. Das Kommunikationsprotokoll oder einem Morse-Alphabet entspricht dabei den zweiten Arbeitsinformationen.

Die dritten Arbeitsinformationen korrespondieren zum Normalzustand oder zu Anomalien oder Krankheitsbildern des neuromuskulären Systems der Beckenbodenmuskulatur. Die dritten Arbeitsinformationen werden vorzugsweise individuell für alle Anwender Toleranzgrenzen festgelegt. Für ermittelte Anwenderinformationen, die innerhalb der Toleranzgrenzen liegen, wird ein Normalzustand festgestellt. Für ermittelte Informationen, die ausserhalb der Toleranzgrenzen liegen, wird eine Anomalie festgestellt. Durch weitere Auswertung der Anwenderinformationen können Symptome der Anomalie identifiziert werden und anhand der identifizierten Symptome kann ein Krankheitsbild diagnostiziert werden.

Nach Ermittlung einer Anomalie sind vorzugsweise erste Arbeitsinformationen selektierbar, mittels denen die Verifizierung oder Ergänzung der ermittelten Symptome möglich ist, sodass iterativ ein Zustand oder ein Krankheitsbild präzise ermittelt werden kann. Sofern beispielsweise eine Anomalie festgestellt wird, kann mittels eines Arbeitsprozesses geprüft werden, ob neuromuskuläre Verbindungstörungen vorliegen. Beispielsweise werden Aktivierungssignale über verschiedene Aktivatoren abgegeben, wonach geprüft wird, ob die Antwort der Beckenbodenmuskulatur den Erwartungen entspricht.

Ermittelte Krankheiten oder Anomalien können in der Folge durch das Arbeitsgerät oder in schweren Fällen durch medizinische Behandlung therapiert werden.

Zur Ermittlung der zweiten und dritten Arbeitsinformationen werden vorzugsweise Lernphasen durchgeführt.

Zur Ermittlung der zweiten Arbeitsinformationen werden die Anwender aufgefordert, eine Sequenz von Krafteinwirkungen abzugeben, die zu einem Steuerbefehl korrespondiert und die als zweite Arbeitsinformationen abgespeichert werden. Für alle möglichen Steuerbefehle können daher individuell Krafteinwirkungen der Anwender registriert und als zweite Arbeitsinformationen abgespeichert werden. Sequenzen von Krafteinwirkungen von verschiedenen Anwendern für einen bestimmten Steuerbefehl können sich dabei wesentlich voneinander unterscheiden. Aufgrund der zuvor erfassten und als zweite Arbeitsinformationen abgespeicherten Anwenderdaten ist eine Erkennung des abgegebenen Steuerbefehls jedoch leicht möglich.

Zur Ermittlung der dritten Arbeitsinformationen werden für gesunde und/oder beeinträchtigte Anwender mit unterschiedlichen Anwenderprofilen Anwenderdaten erfasst und gegebenenfalls Nachbearbeitung als dritte Arbeitsinformationen gespeichert. Beispielsweise werden für verschiedene Anwenderprofile Toleranzgrenzen festgelegt. Innerhalb der Toleranzgrenzen liegt ein Normalzustand vor. Ausserhalb der Toleranzgrenzen liegt eine Anomalie vor. Für beeinträchtigte Anwender werden vorzugsweise auch Anwenderdaten gespeichert, welche Symptome einer bestimmten Erkrankung reflektieren. Sofern Anwenderdaten weiter Anwender dieselben charakteristischen Anwenderdaten aufweisen, kann auf dieselbe Erkrankung geschlossen werden.

Die von den Arbeitsgeräten erfassten Daten können daher kontinuierlich zur Verbesserung der ersten, zweiten und dritten Arbeitsinformationen verwendet werden. Vorzugsweise sind die Arbeitsgeräte mit einem zentralen Server verbunden, beispielsweise einem Server eines Spitals verbunden, in dem insbesondere die dritten Arbeitsinformationen laufend überarbeitet und verifiziert und anschliessend den Arbeitsgeräten wieder zur Verfügung gestellt werden.

Zur Unterscheidung von Anwenderinformationen, die einerseits Steuerinformationen enthalten, die vom Anwender durch entsprechende Druckausübung generiert werden, und Anwenderinformationen, die andererseits zur Ermittlung des Zustands des neuromuskulären Systems der Beckenbodenmuskulatur dienen, werden vorzugsweise in getrennten Prozessphasen vorgesehen. Beispielsweise werden in einer ersten Prozessphase Anwenderinformationen nur anhand von zweiten Arbeitsinformationen analysiert, um Steuerinformationen zu gewinnen. In einer zweiten Prozessphase werden Anwenderinformationen nur anhand von Dritten Arbeitsinformationen analysiert, um den Zustand der Beckenbodenmuskulatur zu ermitteln. Vorzugsweise werden den Anwendern der Beginn und der Abschluss der ersten und zweiten Prozessphase beispielsweise optisch oder akustisch signalisiert.

Durch Analyse und Vergleich der Anwenderinformationen mit den dritten Arbeitsinformationen kann der Zustand des neuromuskulären Systems der Anwender präzise ermittelt werden. Durch den Einsatz künstlicher Intelligenz (KI) können diese Daten effizient ausgewertet und interpretiert werden. Die KI-Algorithmen sind darauf trainiert, Muster in den erfassten Signalen zu erkennen und Abweichungen von normalen neuromuskulären Funktionen zu identifizieren. Das KI-System, das beispielsweise in einem lokalen Analysemodul und/oder in einem zentralen Analysemodul implementiert ist, kann aus den Anwenderinformationen, Symptome ableiten und die Symptome einem Krankheitsbild zuordnen.

Indem die KI die Anwendersignale in Echtzeit analysiert, kann sie sofortige Rückmeldungen und Anpassungen an den Trainings- und Analyseprozessen vornehmen. So können beispielsweise optimale Aktivierungssignale generiert werden, die auf die spezifischen Bedürfnisse jedes einzelnen Anwenders abgestimmt sind. Zudem ermöglicht die KI die kontinuierliche Überwachung und Bewertung des Fortschritts, was zu einer personalisierten und dynamischen Anpassung der Trainingsprogramme führt.

Die Steuereinheit ist vorzugsweise mit einem zentralisierten Analysesystem beispielsweise eines Spitals verbunden, welche die Steuereinheit bei der Analyse der Anwenderinformationen unterstützt.

Die ermittelten Anwendersignale werden typischerweise für die Ermittlung des Gesundheitszustands, insbesondere des Zustands der Beckenbodenmuskulatur, verwendet. Dabei ist zu beachten, dass die Steuerung der Beckenbodenmuskulatur durch das Gehirn über die Nervenbahnen erfolgt. Ferner werden Anreize über die Nervenbahnen zum Gehirn übertragen. Sofern hohe Reaktionszeiten ermittelt werden, so kann dies verschiedene Ursachen haben. Die Stimulation war gegebenenfalls zu gering oder die Empfindlichkeit der Beckenbodenmuskulatur und angrenzender Nervensysteme, mittels denen die Aktivierungssignale erfasst werden, ist nicht hoch genug. Die Wahrnehmung der Aktivierungssignale durch das Gehirn oder die Reaktion des Gehirns und des Muskelapparats sind möglicherweise beeinträchtigt. Gegebenenfalls liegt eine Schwäche des Muskelapparats vor. Durch Änderung der Parameter ist es möglich, die Mängel zumindest annähernd zu ermitteln.

In vorzugsweisen Ausgestaltungen sind mehrere Kraftaufnehmer vorgesehen, mittels denen Kräfte von unterschiedlichen Teilen der Beckenbodenmuskulatur selektiv aufgenommen werden können.

Der wenigstens eine Kraftaufnehmer ist beispielsweise ein unter Einwirkung von Muskelkraft deformierbarer Druckkraftaufnehmer, der eine Druckkammer aufweist, in der ein gelartiges, flüssiges oder gasförmiges Übertragungsmedium vorgesehen ist. Die Druckkammer umfasst vorzugsweise eine Wandsystem oder ist innerhalb eines Wandsystems gehalten, welches ebenfalls als Übertragungsmedium dient. Übertragungsmedien können daher seriell aneinander liegen, sodass eine Druckkraft vom ersten auf das zweite Übertragungsmedium übertragen werden kann, bevor sie von einem Messfühler erfasst wird.

Das Wandsystem ist vorzugsweise anatomisch an den Beckenbodenbereich, gegebenenfalls das Perineum oder daran anschliessende Körperöffnungen angepasst oder anpassbar. Das Wandsystem ist vorzugsweise portabel oder als Liege- oder Sitzelement auf den Boden abstützbar.

Das Wandsystem umfasst vorzugsweise eine Vielzahl von Aufnahmeöffnungen, in die wahlweise Aktivatoren eingesetzt oder wahlweise einsetzbar sind. Auf diese Weise kann das Arbeitsgerät selektiv oder situativ an die Anwender angepasst und sichergestellt werden, dass die Aktivierungssignale an den optimalen Positionen abgegeben werden. In die nicht benutzten Aufnahmeöffnungen werden vorzugsweise passive Fülleinheiten eingesetzt.

Der wenigstens eine Messfühler ist vorzugsweise ein Drucksensor oder ein Kraftsensor, der zur Abgabe von Messsignalen geeignet ist, die zur einwirkenden Muskelkraft der Beckenbodenmuskulatur korrespondieren.

Vorzugsweise ist eine Reihe mit mehreren Kraftaufnehmern seriell hintereinander angeordnet, mittels denen Muskelkontraktionen beispielsweise im vorderen und im hinteren Bereich des Perineums individuell erfasst werden können. Dadurch kann die Funktion oder Fehlfunktion der Beckenbodenmuskulatur entlang dem Perineum geprüft werden.

Bevorzugt sind zwei Reihen mit seriell hintereinander angeordneten Kraftaufnehmern vorgesehen, die nebeneinander angeordnet sind und mittels denen asymmetrische Krafteinwirkungen entlang dem Perineum erfasst werden können. Dadurch kann die Funktion oder Fehlfunktion der Beckenbodenmuskulatur entlang dem Perineum geprüft und festgestellt werden, ob die Beckenbodenmuskulatur an bestimmten Stellen einseitig geschwächt ist.

Mittels des wenigstens einen Aktivators oder mittels mehrerer Aktivatoren sind Aktivierungssignale vorzugsweise unterschiedlicher Art an die Beckenbodenmuskulatur übertragbar. Mittels der Aktivatoren ist Energie in einer vorgesehenen Form, wie elektrischer Energie beispielsweise in Form von Anreizsignalen, und/oder mechanischer Energie beispielsweise in Form von Vibrationen oder Stössen und/oder Ultraschallenergie, und/oder Wärmeenergie an die Beckenbodenmuskulatur übertragbar. Mittels des wenigstens einen Aktivators kann ferner eine Kühlung bewirkt werden.

Aktivatoren umfassen beispielsweise Piezoelemente oder einen Motor mit einem exzentrisch gelagerten Element, oder wenigstens eine Schwingspule und ein durch die wenigstens eine Schwingspule bewegbares Teil, wenigstens eine Elektrode oder ein Heizelement oder Kühlungselement.

Mittels des wenigstens einen Aktivators ist durch Abgabe von Energie somit auch vorteilhaft eine Massagefunktion, eine Stimulationsfunktion, eine Ultraschallbehandlung oder eine Wärmebehandlung durchführbar, die beispielsweise dazu dient, die Beckenmuskulatur zu lockern oder zu entspannen.

Vorzugsweise sind für den wenigstens einen Aktivator oder individuell für alle Aktivatoren die Aktivierungssignale mit wenigstens einem der folgenden variabel wählbaren Parameter, der Amplitude und/oder der Frequenz und/oder der Impulsdauer und/oder der Impulszahl und/oder der Impulsabstände, erzeugbar. Durch die Wahl der Signale oder Signalfolgen können Anreizsignale, Massagesignale, thermische Signale oder auch Prozessinformationen übertragen werden. Beispielsweise kann durch mechanische Stösse oder Schläge der Beginn, das Ende oder ein Wechsel eines Arbeitsprozesses signalisiert werden. Beispielsweise können auch Informationen bezüglich der Richtung oder Position der geforderten Anwenderaktivität signalisiert werden. Ferner kann signalisiert werden, die Intensität der Trainingsaktivität zu erhöhen oder zu reduzieren.

Vorzugsweise sind mehrere Aktivatoren voneinander beanstandet an Teilen des Übertragungsmediums angeordnet und zur Abgabe identischer oder unterschiedlicher Aktivierungssignale an unterschiedliche Teile der Beckenbodenmuskulatur vorgesehen sind. Mittels des Arbeitsprogramms kann beispielsweise ermittelt werden, an welchen Positionen mit welchen Aktivierungssignalen die besten Ergebnisse erzielt werden. Die Wahl mehrerer Aktivatoren ergibt zudem zusätzliche Möglichkeiten, Informationen zu übertragen.

Der Begriff »Aktivator« definiert, dass der Aktivator als letztes Glied der Übertragungskette zur Aktivierung einer zugeordneten Muskelpartie der Beckenbodenmuskulatur vorgesehen ist. Diese Energie, die durch den Aktivator abgegeben wird, kann dabei auf verschiedene Weise und durch beliebige physikalische Effekte erzeugt werden. Der Aktivator ist typischerweise ein Energiewandler, der elektrische Energie in bestimmte elektrische Signale und/oder mechanische Energie und/oder Wärmeenergie und/oder Kühlung umwandelt. Aktivator kann jede technische Vorrichtung sein, die geeignet ist, ein Körperelement der Anwender, insbesondere wenigstens ein Element der Beckenbodenmuskulatur zu aktivieren. Für die Aktivierung der Beckenbodenmuskulatur ist es dabei nicht notwendig, dass die Beckenbodenmuskulatur selbst angeregt wird. Es genügt, wenn beispielsweise ein Bereich der Hautoberfläche beispielsweise mechanisch, elektrisch oder thermisch angeregt wird. Mittels Elektroden, an die elektrische Signale angelegt werden, ist es jedoch möglich, Muskelpartien direkt zu aktivieren, sodass Muskelkontraktionen auftreten.

Der wenigstens eine Aktivator und/oder der wenigstens eine Messfühler kann drahtlos oder drahtgebunden mit dem Anwendermodul verbunden sein, sodass Aktivierungssignale und Anwendersignale drahtlos oder drahtgebunden zwischen dem wenigstens der Schnittstelleneinheit und der Steuereinheit übertragbar sind.

Zur drahtlosen Übertragung wird beispielsweise die Bluetooth-Technologie verwendet. Bei drahtloser Signalübertragung kann die Steuereinheit vorteilhaft als Mobiltelefon oder Tabletcomputer ausgebildet sein. Die Übertrager sind hingegen mit den notwendigen Signalwandlern und Kommunikationsmodulen auszurüsten.

Bei drahtgebundene Übertragung kann die für den Betrieb der Übertrager erforderliche Energie über Übertragungsleitungen übertragen werden. Sofern keine Übertragungsleitungen vorhanden sind, werden die Übertrager vorzugsweise durch wenigstens eine lokale Energieversorgungsvorrichtung mit Energie versorgt. Die Energieversorgungsvorrichtung umfasst beispielsweise ein mit dem Stromnetz verbindbares Netzgerät, eine Batterie oder einen Akkumulator. Alternativ oder zusätzlich kann die Energieversorgungsvorrichtung einen Generator umfassen, mittels dessen die Muskelkraft der Anwender in elektrische Energie umgewandelt wird. Die Schnittstelleneinheit kann hingegen auch mit einem Netzgerät verbunden sein, welches die notwendige Energie liefert.

Auf der Steuereinheit, gegebenenfalls dem Mobiltelefon oder dem Tabletcomputer, sind Arbeitsprozesse und Arbeitsergebnisse bzw. die ermittelten Anwenderinformationen vorzugsweise auf dem Bildschirm visualisierbar. Die ermittelten Anwenderinformationen werden vorzugsweise individuell für alle Anwender gespeichert, die beispielsweise einen Token besitzen, mittels dessen ihre aktuellen Einstellungen abgerufen werden können, um das Arbeitsgerät an ihr Profil anzupassen.

Die ermittelten Anwenderinformationen können vorteilhaft verwendet werden, um den aktuellen Arbeitsprozess oder einen weiteren Arbeitsprozess zu steuern oder durch Steuerung zu optimieren. Sofern beispielsweise die Überwachung der Anwendersignale keine Rückmeldung des Anwenders zeigt, kann die Intensität der Aktivierungssignale erhöht werden. Sofern die Überwachung der Anwendersignale eine Rückmeldung des Anwenders zeigt, kann die Intensität der Aktivierungssignale reduziert werden, um eine Reizschwelle und somit die Empfindlichkeit der Beckenbodenmuskulatur zu ermitteln. Sofern die Überwachung der Anwendersignale Rückmeldung des Anwenders nur für einen Teil der Beckenbodenmuskulatur zeigt, kann die Aktivierung und/oder das Training des passiv gebliebenen Teils der Beckenbodenmuskulatur intensiviert werden. Beispielsweise kann der passive Teil der Beckenbodenmuskulatur thermisch durch Erwärmung oder Kühlung, und/oder mechanisch durch Vibrationen oder Schläge oder durch Ultraschall, und/oder elektrisch durch Spannungen oder Spannungsimpulse behandelt und aktiviert werden.

Der wenigstens eine Druckkraftaufnehmer kann einstückig gefertigt sein oder aus zwei oder mehreren Vorrichtungsteilen bestehen und umfasst vorzugsweise ein Wandsystem mit einer oder mehreren Druckkammern. Das Wandsystem umfasst vorzugsweise zwei der Aufnahme der Muskelkraft dienende Seitenwände, die nach oben gegeneinander verlaufen und am oberen Ende einstückig miteinander verbunden sind. Die einander gegenüberliegenden Seitenwände des Wandsystems, die mit Muskelkraft beaufschlagt werden, verlaufen frontseitig und/oder rückseitig vorzugsweise gegeneinander und sind vorzugsweise einstückig miteinander verbunden. Alternativ können die beiden Seitenwände frontseitig mit einer Frontwand und/oder rückseitig vorzugsweise einstückig mit einer Rückwand verbunden sein. Somit können vorteilhafte Formen, wie runde Formen oder elliptische Formen, die vorzugsweise an die Anatomie der Anwender angepasst sind, realisiert werden.

Das Wandsystem kann hinsichtlich der Dimensionen und der Elastizität vorteilhaft an die Anatomie bzw. an die zu trainierende Körperpartie der Anwenderin angepasst werden, sodass ein verbessertes Zusammenspiel zwischen der Muskulatur und dem Druckkraftaufnehmer und somit verbesserte Trainingsergebnisse resultieren. Mit dem erfindungsgemässen Arbeitsgerät ist eine elastische und grossflächige Ankopplung des Druckkraftaufnehmers an die Körperpartie der Anwender möglich. Punktuelle Druckstellen können daher auch nach längerem Training weitgehend ausgeschlossen werden.

In vorzugsweisen Ausgestaltungen ist das Arbeitsgerät individuell an die Anwender anpassbar. Vorzugsweise ist das Wandsystem mit Gestaltungselementen vorzugsweise aus Metall oder Kunststoff versehen werden, die in nach aussen geöffneten oder nach aussen verschlossenen Aufnahmeöffnungen, Taschen, Schlaufen, Ausnehmungen oder Aufnahmenuten am Wandsystem vorgesehen sind.

In vorzugsweisen Ausgestaltungen umfasst das Wandsystem wenigstens eine Zwischenwand, durch die ein Hohlraum in mehrere Druckkammern unterteilt wird, die entlang der Längsachse oder einer Querachse voneinander getrennt sind. Die Teilkammern können durch eine Öffnung in der Zwischenwand miteinander verbunden sein, sodass sie gemeinsam durch eine Transferöffnung mit einem Medium füllbar sind. Alternativ können die Druckkammern vollständig voneinander getrennt und separat durch je eine Transferöffnung mit dem Medium füllbar sein. Mittels der Druckkammern kann eine entsprechende Anzahl von Druckkraftaufnehmern realisiert werden, denen je ein Messfühler zugeordnet ist. Vorzugsweise ist eine Reihe von Druckkammern vorgesehen oder sind zwei parallel zueinander angeordnete Druckkammern vorgesehen, die sich parallel zu einer Längsachse des Arbeitsgeräts erstrecken, und die beispielsweise an das Perineum der Anwender angepasst sind.

Die Druckkammern können wahlweise mit einem geeigneten Übertragungsmedium vorzugsweise individuell mit einem bestimmten Druck oder Überdruck gefüllt werden. Dazu weist das Wandsystem eine vorzugsweise mit einem Zugangsventil versehene Transferöffnung auf, durch die das flüssige oder gasförmige Übertragungsmedium in die Druckkammer einführbar ist.

In vorzugsweisen Ausgestaltungen ist vorgesehen
a) dass der wenigstens eine Messfühler, oder
b) dass der wenigstens eine Messfühler mit der zugehörigen elektronischen Schaltung und einem Kommunikationsmodul zur drahtlosen oder drahtgebundenen Kommunikation, oder
c) dass der wenigstens eine Messfühler mit der zugehörigen elektronischen Schaltung und einem Kommunikationsmodul zur drahtlosen oder drahtgebundenen Kommunikation und mit einem Akkumulator, oder
d) dass der wenigstens eine Messfühler mit der zugehörigen elektronischen Schaltung und einem Kommunikationsmodul zur drahtlosen oder drahtgebundenen Kommunikation, mit einem Akkumulator und mit einer Ladespule
innerhalb oder ausserhalb der zugehörigen Druckkammer oder Teilkammer angeordnet ist. Die elektronische Schaltung kann auf einer festen oder flexiblen Leiterplatte angeordnet sein.

Sofern der wenigstens Messfühler innerhalb der zugehörigen Druckkammer angeordnet ist, so steht der Messfühler innerhalb der Druckkammer direkt oder indirekt in Kontakt mit dem flüssigen oder gasförmigen Übertragungsmedium. Sofern der wenigstens eine Messfühler und gegebenenfalls zugeordnete Vorrichtungsteile ausserhalb der zugehörigen Druckkammer angeordnet ist, so steht der Messfühler ausserhalb der Druckkammer direkt oder indirekt in Kontakt mit dem zugehörigen Übertragungsmedium, das durch einen Verbindungskanal, eine Verbindungsleitung, gegebenenfalls einen Schlauch, aus der Druckkammer heraus geführt wird. Zugeordnete Vorrichtungsteile sind beispielsweise eine zugehörige elektronische Schaltung, beispielsweise eine Verstärkerschaltung, und/oder eine lokale Steuereinheit, ein Kommunikationsmodul zur drahtlosen oder drahtgebundenen Kommunikation und/oder Stromversorgungsmodule, wie Ladespulen, Batterien, Akkumulatoren, Netzteile oder dergleichen.

Das Wandsystem weist vorzugsweise wenigstens eine Anschlussöffnung auf, durch die Anschlussdrähte zum Messfühler innerhalb oder am Rand der Druckkammer geführt sind oder von der der Verbindungskanal oder das Anschlussrohr oder der Anschlussschlauch zum Messfühler ausserhalb der Druckkammer geführt ist. Als Anschlussöffnung kann auch die wenigstens eine Transferöffnung verwendet werden, durch die zuvor ein Medium in die Druckkammer eingeführt wurde. Alternativ kann auch ein Ventil in die Transferöffnung eingesetzt werden, in das ein Drucksensor integriert ist.

Sofern der wenigstens eine Messfühler mit der elektronischen Schaltung und dem Akkumulator innerhalb der Druckkammer angeordnet ist, so wird der Akkumulator vorzugsweise über die Ladespule geladen, die induktiv an ein Ladegerät ankoppelbar ist.

In vorzugsweisen Ausgestaltungen ist ferner wenigstens ein Temperatursensor vorgesehen, mittels dessen die Temperatur des Mediums und/oder die Temperatur des Wandsystems und/oder die Temperatur des anliegenden Körperteils vorzugsweise für jeden Kraftaufnehmer messbar ist.

Nachfolgend wird die Erfindung anhand von Zeichnungen näher erläutert. Dabei zeigt:
- Fig. 1: ein erfindungsgemässes Arbeitsgerät 1, mit einer Steuereinheit 3 und einer Schnittstelleneinheit 2 in einer Schnittdarstellung, die mehrere durch Muskelkraft betätigbare Kraftaufnehmer 22A, 22B, 22C, wenigstens ein Übertragungsmedium 21A, 22B, 21C, 222 mit mehreren Abschnitten, mehrere Aktivatoren 7A, 7B, und für jeden Kraftaufnehmer 22A, 22B, 22C einen Messfühler 23A, 23B aufweist;
- Fig. 2a: das Arbeitsgerät von Fig. 1 mit einer vorzugsweise ausgestalteten Schnittstelleneinheit 2 in einer Schnittdarstellung, mittels der asymmetrische Krafteinwirkungen messbar sind; und
- Fig. 2b: das Arbeitsgerät 1 von Fig. 2a in einer weiteren vorzugsweisen Ausgestaltung.

Fig. 1 zeigt ein erfindungsgemässes Arbeitsgerät 1, das der Aktivierung der Beckenbodenmuskulatur von Anwendern dient und das eine Steuereinheit 3 und eine in einer Schnittdarstellung gezeigte Schnittstelleneinheit 2 umfasst, über die Aktivierungssignale von der Steuereinheit 3 an die jeweiligen Anwender und über die Anwendersignale von den jeweiligen Anwendern zur Steuereinheit übertragbar und dort auswertbar sind, um Anwenderinformationen zu gewinnen, die den der Zustand der Anwender repräsentieren und mittels denen ein implementierter Arbeitsprozess oder Trainingsprozess optimierbar ist.

Die Schnittstelleneinheit 2 umfasst mehrere Kraftaufnehmer 22A, 22B, 22C, die eine Einheit bilden und individuell durch Muskelkraft der Beckenbodenmuskulatur sind; ein erstes Übertragungsmedium 221, 221A, 221B, 221C und ein zweites Übertragungsmedium 222, die miteinander gekoppelt sind und der Übertragung der Muskelkraft der Beckenbodenmuskulatur dienen; mehrere Aktivatoren 21A, 21B, 21C, die drahtlos oder drahtgebunden mit dem Anwendermodul 31 verbunden und zur Übertragung der Aktivierungssignale an die Beckenbodenmuskulatur vorgesehen sind; und mehrere Messfühler 23A, 23B, 23C, die einerseits mit dem zugehörigen Kraftaufnehmer 22A, 22B, 22C gekoppelt und andererseits drahtlos oder drahtgebunden mit dem Anwendermodul 31 verbunden und zur Abgabe von erfassten Anwendersignalen vorgesehen sind, die zu der auf die Kraftaufnehmer 22A, 22B, 22C ausgeübten Muskelkraft der Beckenbodenmuskulatur korrespondieren.

Die Steuereinheit 3 umfasst eine Rechnereinheit, eine Speichereinheit, ein Anwendermodul 31, welches insbesondere der Umwandlung von Daten und elektrischen Signalen dient, und ein Anwenderprogramm 30, mittels dessen dem Anwendermodul 31 Aktivierungssignale s32 zuführbar und vom Anwendermodul 31 abgegebene Anwendersignale s32 verarbeitbar sind.

Das Anwenderprogramm 30 umfasst in dieser Ausgestaltung ein Arbeitsmodul 301, ein Steuermodul 302 und ein Analysemodul 303. Mittels des Arbeitsmoduls 301 sind Arbeitsprozesse auswählbar und implementierbar. Entsprechend dem gewählten Arbeitsprozess sind mittels des Steuermoduls 302 Aktivierungssignale generierbar oder abrufbar und zu einem D/A-Wandler 311 des Anwendermoduls 31 übertragbar, welcher digitale Aktivierungssignale in analoge Aktivierungssignale wandelt und gegebenenfalls individuell zu Aktivatoren 21A, 21B, 21C der Schnittstelleneinheit 2 überträgt.

Das Anwenderprogramm 30 umfasst in dieser Ausgestaltung zudem ein Analysemodul 303, welches Anwendersignale s23 vom Anwendermodul 31 empfängt und verarbeitet. Die Anwendersignale s23 gelangen von den Messfühlern 23A, 23B, 23C der Schnittstelleneinheit 2 über einen D/A-Wandler 312 des Anwendermoduls 31 zum Analysemodul 303. Basierend auf den Anwendersignalen s23 werden im Analysemodul 303 Informationen über den Zustand der Anwender, insbesondere Anwenderinformationen bezüglich des Zustands der Beckenbodenmuskulatur gewonnen, die im Arbeitsmodul 301 vorzugsweise zur Steuerung oder Modifikation des aktuellen oder eines zukünftigen Arbeitsprozesses oder Trainingsprozesses verwendet werden.

Ermittelte Anwenderinformationen sind vorzugsweise auf einer Anzeigeeinheit visualisierbar, um den Anwender oder einen Physiotherapeuten über die Messergebnisse oder Trainingsergebnisse zu informieren. Sofern der Zustand des Anwenders stark von Sollwerten abweicht und durch Verwendung des Arbeitsgeräts 1 nicht mit einer raschen Korrektur zu rechnen ist, kann der Physiotherapeut die ermittelten Anwenderinformationen verwenden, um seinerseits eine Behandlung durchzuführen.

Die Steuereinheit 3 umfasst ein Gehäuse, in das gegebenenfalls alle genannten Module integriert sind, die soweit möglich vorzugsweise als Softwaremodule realisiert sind. Alternativ können die genannten Module soweit möglich auch als Hardwaremodule realisiert werden. Üblicherweise umfassen die genannten Module eine Kombination von Hardware und Softwaremodulen.

Sofern die Datenübertragung zwischen dem Anwendermodul 31 und den Aktivatoren 21A, 21B, 21C und/oder den Messfühlern 23A, 23B, 23C drahtlos erfolgt, sind Kommunikationsmodule, Signalwandler, gegebenenfalls ein Prozessor und die benötigte Stromversorgung lokal in der Schnittstelleneinheit 2 vorzusehen. Das Anwendermodul 31 ist in diesem Fall in zwei Teile aufgeteilt, die über die vorliegende Luftschnittstelle miteinander kommunizieren. In Fig. 1 ist dazu exemplarisch eine Stromversorgungseinheit 28 gezeigt, welche die genannten Vorrichtungsteile der Schnittstelleneinheit 2 über Stromversorgungsleitungen 288 mit elektrischer Energie versorgt. Die Stromversorgungsleitungen 281 sind vorzugsweise in das Wandsystem 221 integriert und verlaufen beispielsweise zwischen Aufnahmeöffnungen 2213 oder entsprechenden Kontaktierungsvorrichtungen, die im Wandsystem 221 für die Aufnahme der Aktivatoren 21A, 21B, 21C vorgesehen sind. Die Aktivatoren 21A, 21B, 21C weisen vorzugsweise Anschlusskontakte auf, die nach dem Einsetzen in die Kontaktierungsvorrichtungen automatisch mit den Stromversorgungsleitungen 288 verbunden werden. Die Schnittstelleneinheit 2 kann auch über ein externes Stromversorgungsgerät mit Strom versorgt werden.

Eine Stromversorgungseinheit 28 wird stets vorgesehen, wenn die für die Aktivatoren 21A, 21B, 21C benötigte Energie nicht von der Steuereinheit 3 geliefert werden kann. Sofern die Steuereinheit 3 drahtlos, beispielsweise über eine Bluetooth-Schnittstelle mit dem Kraftaufnehmer 1 verbunden ist, kann die Steuereinheit 3 vorteilhaft mittels eines Tabletcomputer, eines Notebooks oder eines Mobilendgeräts realisiert werden.

Das erste Übertragungsmedium 221 umfasst ein Wandsystem 221 mit mehreren Übertragungssegmenten 221A, 221B, 221C, die je ein erstes Übertragungsmedium bilden. Im Wandsystem 221 sind Druckkammern 2210A, 2210B, 2210C vorgesehen, die durch Trennwände 2211 voneinander getrennt sind und die mit einem zweiten flüssigen oder gasförmigen Übertragungsmedium 222 gefüllt sind. Das erste Übertragungsmedium 221 und das zweite Übertragungsmedium 222 übertragen die einwirkende Muskelkraft seriell.

Das Wandsystem 221 umfasst eine Rückwand 2218, eine Frontwand 2219 und einen Kammerboden 2217, der vorzugsweise einstückig, kraftschlüssig oder formschlüssig mit einem Sockel 2215 verbunden ist, der auf den Boden aufgesetzt wird. Das Wandsystem 221 bildet in dieser Ausgestaltung einen Sitz, der mit einem Kamm gegen das Perineum des Anwenders gerichtet ist, dessen Glatealmuskeln beidseitig am Wandsystem 221 anliegen. Das Wandsystem 221 kann jedoch auch andere Ausformungen aufweisen und an die Anatomie der Anwender angepasst sein.

Das Wandsystem 221 umfasst für jeden Kraftaufnehmer 22A, 22B, 22C eine Druckkammer 2210A, 2210B, 2210C. Der dritte Kraftaufnehmer 22C ist in Schnittdarstellung gezeigt, mit Blick auf die geöffnete Druckkammer 2210C, in der das gasförmige oder flüssige zweite Übertragungsmedium 222 angeordnet ist. In den Kammerboden 2217 und den Sockel 2215 sind die Messfühler 23A, 23B, 23C eingeführt, die frontseitig an je eine Öffnung 22170 im Kammerboden 2217 der zugehörigen Druckkammer 2210A, 2210B, 2210C anschliessen. Die Messfühler 23A, 23B sind durch strichpunktierten Ausschnitte im Wandsystem 211 gezeigt.

Durch Öffnungen 22170 im Kammerboden 2217 kann das flüssige oder gasförmige Übertragungsmedium 222 mit den Messfühlern 23A, 23B, 23C zusammenwirken. Durch Einwirkung von Kräften der Beckenbodenmuskulatur, die mit Pfeilen Fa, Fb, Fc symbolisiert sind, sind das Wandsystem 221 mit den Übertragungssegmenten 221A, 221B, 221C und somit die Druckkammern 2210A, 2210B, 2210C deformierbar, weshalb in jeder Druckkammer 2210A, 2210B, 2210C ein entsprechender Druck auf das flüssige oder gasförmige Übertragungsmedium 222 ausgeübt wird, das auf den zugehörigen Messfühler 23A, 23B, 23C einwirkt. Von den Messfühlern 23A, 23B, 23C werden die Druckänderungen erfasst und entsprechende Anwendersignale s23 abgegeben.

Die Anzahl der Kraftaufnehmer 22A, 22B, 22C, Aktivatoren 21A, 21B, 21C und Messfühler 23A, 23B, 23C ist rein exemplarisch gewählt. Vorzugsweise ist jedem Kraftaufnehmer 22A, 22B, 22C ein Messfühler 23A, 23B, 23C zugeordnet. Exemplarisch ist jedem Kraftaufnehmer 22A, 22B, 22C ein Aktivator 21A, 21B, 21C zugeordnet. Die Anzahl der Aktivatoren 21A, 21B, 21C kann jedoch wesentlich variieren. Zumindest ist ein Aktivator 21A vorgesehen, über den elektrische, mechanische oder anderweitige Aktivierungssignale an den Anwender übertragen werden, um die Beckenbodenmuskulatur zu aktivieren und entsprechende Reaktionen zu erfassen. Die Aktivatoren können an der Oberseite und/oder den Seiten des Wandsystems 211 vorgesehen sein.

Die Aktivierung der Beckenbodenmuskulatur mittels der Aktivierungssignale kann dabei direkt oder indirekt erfolgen. Durch die direkte Einwirkung beispielsweise von elektrischen Signalen über Aktivatoren 21A, 21B, 21C in der Ausgestaltung von Elektroden kann die Beckenbodenmuskulatur direkt aktiviert werden. Durch elektrische und/oder mechanische oder anderweitige Aktivierungssignale kann über Nervenbahnen und das menschliche Gehirn hingegen auch eine bewusst oder unbewusst ausgeführte Reaktion der Beckenbodenmuskulatur provoziert werden.

Vorzugsweise sind zwei oder mehrere Gruppen von Aktivatoren 21A, 21B, 21C vorgesehen. Mit einer ersten Gruppe von Aktivatoren 21A, 21B, 21C soll die Analyse des Gesundheitszustands oder des Zustands der Beckenbodenmuskulatur ermittelt werden. Mittels einer zweiten Gruppe von Aktivatoren 21A, 21B, 21C soll insbesondere eine Behandlung oder Massage der Beckenbodenmuskulatur möglich sein, um diese zu entspannen und/oder für eine durchzuführendes Training zu Konditionierung.

Mittels der Aktivatoren 21A, 21B, 21C der ersten Gruppe sollen beispielsweise möglichst rasche Reaktionen der Beckenbodenmuskulatur ausgelöst werden. Nach Abgabe der Aktivierungssignale s32 sind durch Auswertung der Anwendersignale s23 Anwenderinformationen ermittelbar, welche die Bestimmung,
a) der Verzögerung der Einwirkung der Muskelkraft, oder
b) des Verlaufs der ausgeübten Muskelkraft, oder
c) der Dauer der ausgeübten Muskelkraft, oder
d) der Intensität der ausgeübten Muskelkraft, oder
e) des Orts der Einwirkung der Muskelkraft, oder
f) reagierender oder nicht reagierende Muskeln, oder
g) der Kontrolle oder Koordination der Muskeln, oder
h) eine Kombination davon
betreffen.

Aktivatoren 21A, 21B, 21C der ersten Gruppe sind typischerweise zur Abgabe elektrischer, elektromagnetischer, magnetischer, mechanischer Signale oder Impulse, wie Schwingungen, Vibrationen oder Stösse, vorgesehen. Ergänzend können Aktivatoren zur Abgabe akustischer oder optischer Aktivierungssignale vorgesehen sein, die in der Schnittstelleneinheit 2 oder in der Steuereinheit 3 vorgesehen sind.

Aktivatoren 21A, 21B, 21C der zweiten Gruppe sind typischerweise zur Behandlung der Beckenbodenmuskulatur mittels elektrischer Signale, mittels Wärmezufuhr, mittels Ultraschall, oder mittels mechanischer Einwirkungen wie Vibrationen geeignet. Zur Abgabe elektrischer Signale sind typischerweise zwei Elektroden vorgesehen, an die eine Wechselspannung angelegt wird. Verschiedene Aktivatoren 21A, 21B, 21C können dynamisch auch Funktionen der ersten oder zweiten Gruppe wahrnehmen.

Den Aktivatoren 21A, 21B, 21C können dabei identische oder individuell modifizierte Aktivierungssignale s32 zugeführt werden, die entsprechend gewandelt und an die Anwender abgegeben werden. Der erste Aktivator 21A ist beispielsweise zur Abgabe elektrischer Aktivierungssignale und die weiteren Aktivatoren 21B, 21C sind beispielsweise zur Abgabe mechanischer Signale vorgesehen.

Fig. 1 zeigt, dass das als erstes Übertragungsmedium dienende Wandsystem 221 Aufnahmeöffnungen 2213 aufweist, in die wahlweise Aktivatoren 21A, 21B, 21C und/oder passive Fülleinheiten 210 einsetzbar sind. Die Schnittstelleneinheit 2 kann daher wahlweise bestückt und entsprechend den Bedürfnissen der Anwender konfiguriert werden.

In der Steuereinheit 3 sind vorzugsweise erste Arbeitsinformationen gespeichert, entsprechend denen für einen ausgewählten Arbeitsprozess, gegebenenfalls unter Berücksichtigung bereits ermittelter Anwenderinformationen Aktivierungssignale, vorzugsweise individuell für jeden Aktivator 21A, 21B, 21C zeitgleich oder zeitversetzt generierbar sind. Nach Abschluss der Bestimmung des Zustands der Beckenbodenmuskulatur in einem ersten Arbeitsprozess können beispielsweise einzelne Bereiche der Beckenbodenmuskulatur in einem zweiten Arbeitsprozess beispielsweise thermisch, durch Vibrationen, oder mittels Wechselspannungssignalen oder Ultraschall behandelt werden. In der Folge kann der erste Arbeitsprozess noch einmal gestartet werden, um zu ermitteln, ob sich der Zustand der Beckenbodenmuskulatur verbessert hat und beispielsweise Verspannungen aufgehoben wurden.

Entsprechend den ersten Arbeitsinformationen können auch Aktivierungssignale erzeugt und an den wenigstens einen Aktivator 21A, 21B, 21C oder individuell und/oder sequenziell an mehrere Aktivatoren 21A, 21B, 21C übertragen werden, mittels denen Prozessinformationen, insbesondere Startinformationen, Richtungs-informationen, Ortsinformationen, Intensitätsinformationen, Leistungsinformationen, an die Anwender übertragbar sind und/oder der Arbeitsprozess steuerbar ist. Beispielsweise werden der Reihe nach die Aktivatoren 21A, 21B, 21C mit einer zeitlichen Verzögerung betätigt, woraus die Anwender beispielsweise die Information entnehmen können, dass eine Muskelkontraktion im Bereich des Aktivators 21C erfolgen soll, oder dass sie ihre Sitzstellung in Richtung zum Aktivator 21C verändern sollen. Durch zwei mechanische Stösse ausgeübt über den Aktivator 21A kann beispielsweise signalisiert werden, dass ein Arbeitsprozess beginnt und durch zwei mechanische Stösse ausgeübt über den Aktivator 21C kann beispielsweise signalisiert werden, dass der Arbeitsprozess beendet ist.

Durch entsprechende Signalgebung kann den Anwendern signalisiert werden, ob der Arbeitsprozess ein Analyseprozess zur Bestimmung des Anwenderzustands oder ein Trainingsprozess zur Optimierung des Anwenderzustands ist.

Vorzugsweise sind in der Steuereinheit 3 zudem zweite Arbeitsinformationen gespeichert, die mit den ermittelten Anwenderinformationen vergleichbar sind, um Informationen zu gewinnen. Zweite Arbeitsinformationen sind beispielsweise ein früher registriertes Anwenderprofil, welches mit den aktuell ermittelten Anwenderinformationen verglichen wird, um eine Zustandsveränderung zu ermitteln. Weiterhin können in Abhängigkeit des Alters, des Gewichts, und/oder der Grösse und gegebenenfalls weiterer Parameter Sollwerte, beispielsweise für
a) die Verzögerung der Einwirkung der Muskelkraft, und
b) den Verlauf der ausgeübten Muskelkraft, und
c) die Dauer der ausgeübten Muskelkraft, und
d) die Intensität der ausgeübten Muskelkraft
für jeden Muskelbereich festgelegt werden.

In der Folge erhalten die Anwender exakte Informationen über ihren Zustand und Vorschläge für die Verbesserung dieses Zustands.

Durch Vergleich der zweiten Arbeitsinformationen mit Anwenderinformationen sind zudem vorzugsweise auch Steuerbefehle ermittelbar, die durch die Anwender mittels Kraftausübung auf den wenigstens einen Kraftaufnehmer 22A, 22B, 22C erzeugbar sind. Beispielsweise kann der Anwender den Druck für eine festgelegte Zeit anhalten oder einen höheren Druck erzeugen, was entsprechend den zweiten Arbeitsinformationen beispielsweise als Steuerbefehl zur Beendigung oder zum Unterbruch des Arbeitsprozesses interpretiert wird.

Durch diese Kommunikation mit den Anwendern über die Schnittstelleneinheit 2 ist das Arbeitsgerät 1 daher steuerbar. Die Anwender können in laufende Trainingsprozesse eingreifen und Parameter des Trainings ändern. Umgekehrt kann das Trainingsgerät mittels Aktivierungssignalen Meldungen, Befehle oder Rhythmen an die Anwender übertragen, die der Optimierung des Trainings, der Motivierung der Anwender, oder der spielerischen Unterhaltung der Anwender dienen. Beispielsweise werden Sequenzen von Aktivierungssignale abgegeben, die einem Musikrhythmus entsprechen und die beispielsweise zum Anregen oder Beruhigen der Anwender dienen sollen. Die Sequenzen können beispielsweise wiederum durch die Anwender entsprechend den zweiten Arbeitsinformationen mittels Kraftausübung geändert werden. Das Arbeitsgerät, das als Analysegerät und Trainingsgerät verwendbar ist, dient somit auch der spielerischen Unterhaltung der Anwender.

In der Steuereinheit 3 sind vorzugsweise auch dritte Arbeitsinformationen gespeichert, die zum Normalzustand und/oder zu Anomalien oder Krankheitsbildern des neuromuskulären Systems der Beckenbodenmuskulatur korrespondieren und die mit den ermittelten Anwenderinformationen vergleichbar sind, um den Zustand und/oder Fehlfunktionen des neuromuskulären Systems der Beckenbodenmuskulatur zu ermitteln.

Die ersten und/oder zweiten und/oder dritten Arbeitsinformationen sind beispielsweise in einer Datenbank 310 gespeichert und durch die Steuereinheit 3 bedarfsweise abrufbar.

Das Analysemodul 303, welches vorzugsweise ein KI-Modul (KI) umfasst, ist über ein Netzwerk, gegebenenfalls das Internet IP-N, vorzugsweise mit einem zentralisierten Server 3000 beispielsweise eines Spitals verbunden, in dem ein vorzugsweise KI-basiertes Analysesystem 3030 implementiert ist, welches zur vertieften Auswertung und Aktualisierung der Anwenderinformationen geeignet ist und/oder aus dem aktuelle Daten zu Krankheitsbildern abrufbar sind, mittels denen die dritten Arbeitsinformationen aktualisiert werden.

Der zentralisierte Server 3000 kann mit einer beliebigen Anzahl von Arbeitsgeräten 1 verbunden sein (siehe die Doppelpfeile rechts) und laufend Daten für Anwender mit unterschiedlichen Anwenderprofilen sammeln und aktualisierte Arbeitsdaten für die Arbeitsgeräte 1 wiederum bereitstellen.

Fig. 2a zeigt das Arbeitsgerät von Fig. 1 mit einer vorzugsweise ausgestalteten Schnittstelleneinheit 2 in Schnittdarstellung, mittels der asymmetrische Krafteinwirkungen messbar sind. Die Schnittstelleneinheit 2 weist eine erste Reihe mit Kraftaufnehmern 22A1, 22B1, ... und eine zweite Reihe mit Kraftaufnehmern 22A2, 22B2 auf, die axial parallel nebeneinander verlaufen.

Die Kraftaufnehmer 22A1, 22A2 sind durch Zwischenwände 2211 voneinander getrennt und weisen je ein Wandsystem 221A1, 221A2 mit je einer Druckkammer 2210A1, 2210A1 auf, an die je ein Messfühler 23A1, 23A2 anschliesst. Für die Kraftaufnehmer 22B1, 22B2 gilt das gleiche. Aktivatoren 21 können wahlweise oben und/oder seitlich in vorgesehene Aufnahmeöffnungen 2213 des Wandsystems 221 eingesetzt werden. Die Messfühler 23A1, 23A2 sind in den Sockel 2215 und den Kammerboden der jeweiligen Druckkammer 2210A1, 2210A1 eingesetzt. Die Messfühler 23A1, 23A2 sind somit in die Schnittstelleneinheit 2 integriert, was grundsätzlich vorteilhaft, aber möglicherweise mit einem grösseren Herstellungsaufwand verbunden ist.

Fig. 2b zeigt das Arbeitsgerät 1 von Fig. 2a in einer weiteren vorzugsweisen Ausgestaltung. In dieser Ausgestaltung sind die Messfühler 23A1, 23A2 nicht in die Schnittstelleneinheit 2 integriert, sondern mit rohrförmigen Anschlussleitungen 230A1, 230A2 verbunden, die je in die zugehörige Druckkammer 2210A1, 2210A1 hinein geführt sind.

Die Aktivatoren 21 sind in den Ausführungsbeispielen als Zylinder gezeigt, können aber beliebige andere Formen aufweisen und beispielsweise als Metallplatten, Metallgitter und dergleichen vorgesehen sein.

Die Erfindung betrifft somit auch ein Verfahren für den Betrieb eines solchen Arbeitsgeräts entsprechend dem Gegenstand der Patentansprüche.

## Patentansprüche

1. Arbeitsgerät (1) zur Aktivierung der Beckenbodenmuskulatur von Anwendern,
mit einer Steuereinheit (3), die eine Rechnereinheit, eine Speichereinheit, ein Anwendermodul (31), welches zur Umwandlung von Daten und elektrischen Signalen geeignet ist, und ein Anwenderprogramm (30) umfasst, mittels dessen dem Anwendermodul (31) Aktivierungssignale zuführbar und vom Anwendermodul (31) abgegebene Anwendersignale verarbeitbar sind, und
mit einer zur Interaktion mit dem Anwender vorgesehenen Schnittstelleneinheit (2)
- mit wenigstens einem Aktivator (21A, 21B), der drahtlos oder drahtgebunden mit dem Anwendermodul (31) verbunden und zur Übertragung der Aktivierungssignale an die Beckenbodenmuskulatur vorgesehen ist;
- mit wenigstens einem durch Muskelkraft der Beckenbodenmuskulatur betätigbaren Kraftaufnehmer (22A, 22B);
- mit wenigstens einem Übertragungsmedium (221A, 221B; 222) zur Übertragung der Muskelkraft der Beckenbodenmuskulatur; und
- mit wenigstens einem Messfühler (23A, 23B), der einerseits mit dem wenigstens einen Kraftaufnehmer (22A, 22B) gekoppelt und andererseits drahtlos oder drahtgebunden mit dem Anwendermodul (31) verbunden und zur Abgabe von erfassten Anwendersignalen vorgesehen ist, die zu der auf den Kraftaufnehmer (22A, 22B) ausgeübten Muskelkraft der Beckenbodenmuskulatur korrespondieren;
wobei das Anwenderprogramm (30)
- einerseits zur Implementierung wenigstens eines Arbeitsprozesses vorgesehen ist, während dessen dem wenigstens einen Aktivator (21A, 21B) Aktivierungssignale zuführbar und durch Muskelkraft der Beckenbodenmuskulatur ausgelöste Anwendersignale mittels des wenigstens einen Messfühlers (23A, 23B) erfassbar und zum Anwenderprogramm (30) übertragbar sind; und
- andererseits zur Überwachung des Auftretens und zur Bearbeitung von Anwendersignalen mit Bezug zu abgegebenen Aktivierungssignalen vorgesehen ist, um Anwenderinformationen zu ermitteln.

2. Arbeitsgerät (1) nach Anspruch 1, **dadurch gekennzeichnet,**
a) **dass** die Steuereinheit (3) eine zur Abgabe von Informationen oder optischen oder akustischen Aktivierungssignalen vorgesehene Ausgabeeinheit, wie einen Bildschirm oder einen Lautsprecher, aufweist, und/oder
b) **dass** die Steuereinheit (3) eine zur Eingabe von Anwenderangaben oder Steuerinformationen dienende Eingabeeinheit aufweist, über die der aktuelle Arbeitsprozess oder ein weiterer Arbeitsprozess durch die Anwender steuerbar oder programmierbar ist.

3. Arbeitsgerät (1) nach Anspruch 1 oder 2, **dadurch gekennzeichnet,**
a) **dass** das wenigstens eine Übertragungsmedium (221A, 221B; 222) ein mechanisches Übertragungssystem (221A, 221B) ist; oder
b) **dass** das wenigstens eine Übertragungsmedium (221A, 221B; 222) ein Wandsystem (221A, 221B) oder einen Teil davon umfasst, oder
c) **dass** das wenigstens eine Übertragungsmedium (221A, 221B; 222) ein Wandsystem (221A, 221B) oder einen Teil davon und ein innerhalb des Wandsystems (221A, 221B) gehaltenes gelartiges, flüssiges oder gasförmiges Übertragungsmedium (222) umfasst,
wobei das Übertragungsmedium (221A, 221B; 222) vorzugsweise anatomisch an den Beckenbodenbereich, gegebenenfalls das Perineum oder daran anschliessende Körperöffnungen angepasst oder anpassbar ist, und portabel ausgebildet oder als Liege- oder Sitzelement auf den Boden abstützbar ist.

4. Arbeitsgerät (1) nach Anspruch 1, 2 oder 3, **dadurch gekennzeichnet, dass** der wenigstens eine Aktivator (21A, 21B) zur Abgabe thermischer, elektrischer, elektromagnetischer, optischer, magnetischer, mechanischer, wie Schwingungen, Vibrationen oder Stösse, oder akustischer Aktivierungssignale oder eine Kombination dieser Aktivierungssignale geeignet ist.

5. Arbeitsgerät (1) nach einem der Ansprüche 1 - 4, **dadurch gekennzeichnet, dass** für den wenigstens einen Aktivator (21A, 21B) oder individuell für alle Aktivatoren (21A, 21B) Aktivierungssignale mit wenigstens einem der folgenden variabel wählbaren Parameter, nämlich der Amplitude, der Frequenz, der Impulsdauer, der Impulszahl, der Impulsabstände, erzeugbar sind.

6. Arbeitsgerät (1) nach einem der Ansprüche 1 - 5, **dadurch gekennzeichnet,**
**dass** wenigstens zwei Aktivatoren (21A, 21B) vorgesehen sind, die voneinander beanstandet an Teilen des Wandsystems oder Übertragungsmediums (221A, 221B) angeordnet und zur Abgabe identischer oder unterschiedlicher Aktivierungssignale an unterschiedliche Teile der Beckenbodenmuskulatur vorgesehen sind, und/oder
**dass** wenigstens zwei Kraftaufnehmer (22A, 22B) vorgesehen und unterschiedlichen Teilen der Beckenbodenmuskulatur zugeordnet sind.

7. Arbeitsgerät (1) nach einem der Ansprüche 1 - 6, **dadurch gekennzeichnet, dass** das wenigstens eine Übertragungsmedium (221A, 221B) Aufnahmeöffnungen (2213) aufweist, in die wahlweise Aktivatoren (21A, 21B) oder wahlweise Aktivatoren (21A, 21B) und passive Fülleinheiten (210) eingesetzt oder wahlweise einsetzbar sind.

8. Arbeitsgerät (1) nach einem der Ansprüche 1 - 7, **dadurch gekennzeichnet, dass** in der Steuereinheit (3) erste Arbeitsinformationen gespeichert sind, entsprechend denen, gegebenenfalls unter Berücksichtigung ermittelter Anwenderinformationen, für einen ausgewählten Arbeitsprozess Aktivierungssignale für den wenigstens einen Aktivator (21A, 21B) oder individuell für mehrere Aktivatoren (21A, 21B) erzeugbar sind, mittels denen Prozessinformationen, wie Startinformationen, Richtungs-informationen, Ortsinformationen, Intensitätsinformationen, Leistungsinformationen, an die Anwender übertragbar sind oder der Arbeitsprozess steuerbar ist.

9. Arbeitsgerät (1) nach einem der Ansprüche 1 - 8, **dadurch gekennzeichnet, dass** in der Steuereinheit (3) zweite Arbeitsinformationen gespeichert sind, und dass durch Vergleich der zweiten Arbeitsinformationen mit Anwenderinformationen Steuerbefehle ermittelbar sind, die durch die Anwender mittels Kraftausübung auf den wenigstens einen Kraftaufnehmer (22A, 22B) erzeugbar sind.

10. Arbeitsgerät (1) nach einem der Ansprüche 1 - 9, **dadurch gekennzeichnet, dass** in der Steuereinheit (3) dritte Arbeitsinformationen gespeichert sind, die zu Normalzuständen oder zu Anomalien des neuromuskulären Systems der Beckenbodenmuskulatur korrespondieren und die mit den ermittelten Anwenderinformationen vergleichbar sind, um den Zustand und/oder Anomalien des neuromuskulären Systems der Beckenbodenmuskulatur der Anwender zu ermitteln.

11. Arbeitsgerät (1) nach Anspruch 9 oder 10, **dadurch gekennzeichnet, dass** das Anwenderprogramm (30) ein intelligentes Analysemodul (303) aufweist, das Zugriff wenigstens auf die zweiten oder dritten Arbeitsinformationen oder wenigstens auf die zweiten oder dritten Arbeitsinformationen und externe Datenbanken oder Systeme der künstlichen Intelligenz hat, und dass mittels des Analysemoduls (303) aus den Anwenderinformationen Steuerinformationen der Anwender und/oder Informationen zu Anomalien ermittelbar sind.

12. Arbeitsgerät (1) nach einem der Ansprüche 1 - 11, **dadurch gekennzeichnet, dass** durch Auswertung der Anwendersignale Anwenderinformationen ermittelbar sind, welche nach Abgabe der Aktivierungssignale die Bestimmung
a) der Verzögerung der Einwirkung der Muskelkraft, oder
b) des Verlaufs der ausgeübten Muskelkraft, oder
c) der Dauer der ausgeübten Muskelkraft, oder
d) der Intensität der ausgeübten Muskelkraft, oder
e) des Orts der Einwirkung der Muskelkraft, oder
f) reagierender oder nicht reagierender Muskeln, oder
g) die Kontrolle oder Koordination der Muskeln, oder
h) eine Kombination davon betreffen.

13. Arbeitsgerät (1) nach einem der Ansprüche 1 - 12, **dadurch gekennzeichnet, dass** der wenigstens eine Aktivator (21A, 21B) Piezoelemente oder einen Motor mit einem exzentrisch gelagerten Element, oder wenigstens eine Schwingspule und ein durch die wenigstens eine Schwingspule bewegbares Teil oder wenigstens eine Elektrode umfasst.

14. Arbeitsgerät (1) nach einem der Ansprüche 1 - 13, **dadurch gekennzeichnet, dass** mittels des wenigstens einen Aktivators (21A, 21B) durch Abgabe von Energie eine Massagefunktion, eine Stimulationsfunktion, eine Ultraschallbehandlung oder eine Wärmebehandlung durchführbar ist.

15. Arbeitsgerät (1) nach einem der Ansprüche 1 - 14, **dadurch gekennzeichnet,**
**dass** der wenigstens eine Kraftaufnehmer (22A, 22B) ein unter Einwirkung von Muskelkraft deformierbarer Druckkraftaufnehmer (22A, 22B) ist, der eine Druckkammer (2210) aufweist, in der ein gelartiges, flüssiges oder gasförmiges Übertragungsmedium (222) vorgesehen ist,
**dass** die Druckkammer (2210) ein Wandsystem (221A, 221B) umfasst oder innerhalb eines Wandsystems (221A, 221B) gehalten ist, welches Wandsystem (221A, 221B) ebenfalls als Übertragungsmedium dient, und
**dass** der wenigstens eine Messfühler (23A, 23B) ein Drucksensor oder ein Kraftsensor ist, der zur Abgabe von Messsignalen geeignet ist, die zur einwirkenden Muskelkraft der Beckenbodenmuskulatur korrespondieren.
